# EUROPÄISCHE PATENTSCHRIFT

(11) **EP 0 742 688 B1**
(45) Veröffentlichungstag und Bekanntmachung des Hinweises auf die Patenterteilung: **28.04.1999**
(21) Anmeldenummer: 95936421.7
(22) Anmeldetag: 07.11.1995
(51) Int. Cl.: A45B 25/14, A45B 23/00

(54) **SCHIRM, INSBESONDERE STANDSCHIRM**
SHADE, ESPECIALLY STAND-UP SHADE
AUVENT, NOTAMMENT AUVENT SUR PIED

(30) Priorität: 09.11.1994 DE 4439725; 24.05.1995 DE 19519034
(43) Veröffentlichungstag der Anmeldung: 20.11.1996
(73) Patentinhaber: Becher Textil- und Stahlbau GmbH, D-51645 Gummersbach (DE)
(72) Erfinder: BECHER, Karl Klaus, D-51645 Gummersbach (DE)
(74) Vertreter: Stachow, E.-W., Prof. Dr.
(86) Internationale Anmeldenummer: DE9501537
(87) Internationale Veröffentlichungsnummer: WO9614773

(56) Entgegenhaltungen:
- DE-A- 4 106 147
- DE-B- 2 149 231
- DE-U- 9 017 967

## Beschreibung

Die Erfindung betrifft einen Schirm, insbesondere Standschirm, Sonnenschirm, Gartenschirm und dergleichen, mit einem Gestell, einer Dachkonstruktion und einem Schirmdach, bei dem die Dachstangen an einem zu dem Standrohr teleskopartig verschiebbaren, eine Krone tragenden Stockteil angelenkt sind und längs des Standrohres ein Läufer verschiebbar ist, an dem an den Dachstangen angelenkte Stützstreben gelenkig angreifen, wobei Krone und Läufer sich beim Öffnen und Schließen des Schirms gegenläufig, bewegen, und mindestens einer oberhalb des Läufers zwischen Standrohr und einer Dachstange gelenkig angeordneten Hilfsstrebe, wobei der Läufer mit einer Verriegelungsvorrichtung versehen ist, mit der dieser in seiner oberen Lage arretierbar sowie das Schirmdach spannbar ist.

Ein Schirm dieser Art ist aus der DE-A-41 06 147 bekannt. Der in dieser Druckschrift beschriebene Schirm ist so ausgelegt, daß das Schirmdach durch manuelle Betätigung des Läufers und der Verriegelungsvorrichtung ohne Antrieb selbst von einer schwachen Person leicht geöffnet und zur Herstellung ausreichender Sturmsicherheit gespannt werden kann. Dabei wird auf die Sturmsicherheit besonderer Wert gelegt, da der Schirm bei jedem Wetter als Schutz dienen und ein Schließen bei plötzlich aufkommendem stärkeren Wind häufig nicht gewünscht oder auch nicht sofort möglich ist. Ist das Schirmdach, d. h. die Dachmembrane, ungenügend gespannt, so führt dies bei Windeinfall zu Turbulenzen an der Ober- und Unterseite der Schirmmembrane. Dadurch entsteht eine Flatterbewegung, die auf das Schirmgestänge unberechen- und unkontrollierbare Kräfte ausübt. Aufgrund dieser Kräfte kann sich insbesondere die Lage der Gelenkpunkte des Schirmgestänges zueinander verändern, so daß das Schirmdach insgesamt labil oder sogar instabil wird. Um eine Beschädigung oder sogar Zerstörung des Schirmdaches bei starkem Wind oder Sturm zu vermeiden, ist eine genau definierte und zeitlich konstante Spannung der Dachmembrane erforderlich.

Dazu wird bei der obengenannten DE-A-41 06 147 eine Verriegelungsvorrichtung vorgeschlagen, die mit einem am Schirmstock befestigten Haltearm zusammenwirkt. Das Öffnen des Schirms kann dann von einer Person so durchgeführt werden, daß diese zunächst den äußeren Dachrand auf sich zu zieht und den Schirm somit teilweise öffnet. Da sich Krone und Läufer gegenläufig bewegen und somit der Schwerpunkt der Dachkonstruktion annähernd auf gleicher Höhe bleibt, bleibt die Dachkonstruktion bei Unterbrechung oder Beendigung manueller Krafteinwirkung stehen. Daher kann bei hinreichend auseinandergezogenem Dach dessen Rand nun losgelassen und der längs des Standrohres verschiebbare Läufer gegriffen werden. Das Hochschieben des Läufers, das in ebenso einfacher Weise durchgeführt werden kann, führt dann zu einer weitgehenden Öffnung des Schirms, bei der sich schließlich der zum Spannen der Dachmembrane erforderliche Kraftaufwand bemerkbar macht, der nicht mehr manuell durch weiteres Hochschieben des Läufers bewerkstelligt werden kann. In dieser weitgehenden Öffnungsstellung bleibt die Dachkonstruktion beim Loslassen des Läufers ebenfalls noch stehen, so daß nun, wiederum manuell, die Verriegelungsvorrichtung betätigt werden kann, mit der der Läufer in seiner oberen Lage arretierbar sowie die Dachmembrane spannbar ist. Die Verriegelungsvorrichtung weist dazu vorzugsweise einen Spannhebelverschluß auf, der mit einem am unteren Ende des Haltearms angeordnetem Widerlager zusammenarbeitet. Der Läufer läßt sich unter dem geforderten sehr geringen Kraftaufwand längs des Standrohres so weit nach oben schieben, daß sich der Spannfederbügel des Spannhebelverschlusses in das Widerlager einklinken und durch Umlegen des Handhebels spannen läßt.

Mit Hilfe der aus der DE-A-41 06 147 bekannten Konstruktion der Verriegelungsvorrichtung läßt sich ein einfaches manuelles Spannen der Dachmembrane zur Herstellung einer ausreichenden Sturmsicherheit bei Standschirmen bis zu einem Schirmdurchmesser von etwa 4 m bewerkstelligen. Dabei wirkt sich ein bei diesen Schirmen festgestellter Nachteil, der im folgenden beschrieben wird, noch nicht so stark aus, daß die mit der bekannten Konstruktion angestrebte Windstabilität wiederum beeinträchtigt wird.

Wie man festgestellt hat, betragen bei dem aus der DE-A-41 06 147 bekannten Schirm die Spiele in den Gelenken und Lagern der Dachkonstruktion zu einem Rest an Windinstabilität bei. Außerdem führt eine nach dem Spannen der Dachmembrane verbleibende Restdehnbarkeit der Membrane zu einem Nachlassen der Spannung in zeitlicher Abhängigkeit. Diese Restdehnbarkeit ist desto höher, je größer der Schirmdurchmesser ist. Berücksichtigt man, daß die Fläche eines Schirms mit 5 m Durchmesser schon über 50 % größer ist als diejenige eines Schirms mit 4 m Durchmesser, so sieht man, daß bei größeren Standschirmen das dem Windstabilitätsziel entgegenwirkende Nachgeben der Membrane aufgrund ihrer Restdehnbarkeit schnell eine beträchtliche Größe annimmt.

Ferner ist bei Schirmen mit größerem Dachdurchmesser der Schwerpunkt der Gesamtkonstruktion relativ hoch zum Standflächenniveau angeordnet, was ebenfalls die Stabilität und Standsicherheit des Schirms beeinflußt. Ist der Schirm einer Schneelast ausgesetzt, verschiebt sich der Schwerpunkt noch weiter nach oben, so daß das Problem einer ausreichenden Kippsicherheit und Säulenknickfestigkeit insbesondere bei starkem Wind noch verstärkt wird.

Der vorliegenden Erfindung liegt daher die Aufgabe zugrunde, einen Schirm der eingangs genannten Art so weiterzubilden, daß seine Windstabilität und Standsicherheit verbessert wird. Die Aufgabe wird erfindungsgemäß dadurch gelöst, daß bei einem Schirm der genannten Art die Verriegelungsvorrichtung mit einer an der Krone oder dem verschiebbaren Stockteil angeordneten Halteeinrichtung zusammenwirkt.

Mit der erfindungsgemäßen Ausbildung der Verriegelungsvorrichtung wird nicht nur der Läufer in seiner oberen Lage arretiert und dadurch das Schirmdach gespannt, sondern darüber hinaus die Krone in ihrer vertikalen Position fixiert. Überraschenderweise hat sich herausgestellt, daß durch diese Maßnahme die insbesondere bei größeren Standschirmen zutage tretende Beeinträchtigung der angestrebten hohen Stabilität des Schirmes vermieden wird.

Man hat festgestellt, daß der besagte nachteilige Effekt wesentlich dadurch hervorgerufen wird, daß die Krone aufgrund der Reaktionskraft der gegenläufigen Bewegung von Krone und Läufer beim Spannen des Schirms bestrebt ist, nach oben auszuwandern. Bei dem bekannten Schirm geschieht dies auch tatsächlich bis zu einem gewissen Grade, wozu die Spiele in den Gelenken und Lagern der Dachkonstruktion und das Nachgeben der mannigfaltigen Zugglieder des Flächentragwerks, d. h. im wesentlichen der Dachmembrane, beitragen. Bei einem gemäß der DE-A-41 06 147 konstruierten Schirm mit einem Durchmesser von 5 m hat man eine Auswanderung der Krone um etwa 3 cm gemessen. Schon ein solcher Betrag ist angesichts der hohen Stabilitätsanforderung an einen solchen Schirm nicht mehr akzeptabel. Aufgrund der erfindungsgemäßen Konstruktion wird eine Kronenauswanderung nach dem Spannen des Schirms gänzlich unterbunden und somit die bei dem bekannten Schirm festgestellten Nachteile insbesondere für größere Durchmesser vermieden.

Der erfindungsgemäße Schirm weist alle in der DE-A-41 06 147 beschriebenen Vorteile des daraus bekannten Schirms auf. Zwecks Vermeidung von Wiederholungen wird auf diese Druckschrift verwiesen.

Die Halteeinrichtung kann einen an der Krone bzw. dem verschiebbaren Stockteil befestigten Haltearm aufweisen, mit dem die Verriegelungsvorrichtung zusammenwirkt.

Die Verriegelungsvorrichtung kann in an sich bekannter Art ein Spannhebelverschluß sein und ein an der Halteeinrichtung angeordnetes Widerlager und ein mit dem Widerlager zusammengreifendes Spannelement aufweisen.

Weiterhin ist zur Erleichterung der Handhabung für den Öffnungs- und Schließvorgang des Schirmes der Läufer bevorzugt mit einem als Rohr ausgebildeten und entgegengesetzt zum Schirmdach verlaufenden Ansatz versehen, an dem das Spannelement des Spannhebelverschlusses angebracht ist. Dadurch kann der Läufer beim Öffnen des Schirms möglichst unten angefaßt werden und die Verriegelung des in der oberen Lage befindlichen Läufers etwa in Brusthöhe der Bedienungsperson erfolgen.

Zweckmäßigerweise weist der Läufer eine Bohrung, einen offenen Schlitz oder dergleichen auf, durch den der Haltearm hindurchgeführt ist.

Zur präzisen Einstellung der Endposition des Läufers und Spannung des Schirmdaches ist der Haltearm in seiner Länge bevorzugt feinjustierbar.

Bei größeren Standschirmen ab 4 m Durchmesser wird der für das Spannen der Dachmembran mit Hilfe der Verriegelungsvorrichtung erforderliche Kraftaufwand so hoch, daß z. B. ohne überproportionale Verlängerung des Spannhebels die Verriegelungsvorrichtung nicht mehr manuell betätigt werden kann. Es hat sich jedoch überraschenderweise gezeigt, daß auch bei Schirmen mit einem Durchmesser von über 5 m ein müheloses manuelles Öffnen des Schirms ohne Hilfsantriebe möglich ist, wenn man zusätzlich zu der erfindungsgemäßen Konstruktion die aus der DE-A-41 06 147 bekannte Verriegelungsvorrichtung als zweite Verriegelungsvorrichtung, die mit einer zweiten, am Standrohr angeordneten Halteeinrichtung zusammenwirkt, vorsieht. Das Spannen des Schirmdaches umfaßt dann zwei Spannstufen: Zum Beispiel wird zuerst mit der zweiten Verriegelungsvorrichtung der Läufer in eine Position gebracht, in der eine manuell mühelos aufbringbare Vorspannung des Schirmdaches erreicht und der Läufer mit der zweiten Verriegelungsvorrichtung arretiert werden kann. Anschließend wird die erfindungsgemäße Verriegelungsvorrichtung betätigt, durch die eine zum Läufer hin gerichtete Kraft auf die Krone ausgeübt und diese schließlich bei Erreichen einer genau definierten und zeitlich weitgehend konstanten Dachspannung arretiert wird. Es hat sich herausgestellt, daß auch diese Kraft mühelos selbst von einer schwachen Person aufgebracht werden kann. Die Vorteile eines einfachen manuellen Öffnens und Spannens des Schirmdaches mit hoher Stabilität selbst bei starker Windeinwirkung lassen sich auf diese Weise auch bei größeren Standschirmen verwirklichen.

Zum Schließen wird umgekehrt zunächst die erfindungsgemäße Verriegelungsvorrichtung entspannt und entriegelt, woraufhin man dann die zweite Verriegelungsvorrichtung entspannen und entriegeln kann. Die beschriebenen Vorteile sind besonders frappierend, wenn man berücksichtigt, daß bei einem untersuchten Schirm mit einem Durchmesser von 5 m das statische Spannungspotential des geöffneten Schirms bei knapp 300 kp liegt.

Die zweite Verriegelungsvorrichtung kann, wie in der DE-A-41 06 147 beschrieben, ebenfalls ein Spannhebelverschluß sein, der ein fest angeordnetes Widerlager und ein mit dem Widerlager zusammengreifendes Spannelement aufweist. Das Spannelement kann an dem als Rohr ausgebildeten Läufer an einer Stelle, die dem Spannelement der erfindungsgemäßen Verriegelungsvorrichtung gegenüberliegt, angebracht sein.

Die Windstabilität und Standsicherheit des geöffneten Schirms kann weiterhin dadurch verbessert werden, daß das untere Ende des beweglichen Stockteils gegenüber herkömmlichen Schirmen der eingangs genannten Art verlängert wird, so daß dadurch der Schwerpunkt des Gesamtschirms wesentlich niedriger in bezug auf das Standflächenniveau zu liegen kommt. Aufgrund dieser Maßnahme wird die Kippsicherheit und die Säulenknickfestigkeit des Schirms insbesondere bei starkem Wind und größerer Schneelast erheblich verbessert.

Es hat sich herausgestellt, daß die mit der Verlängerung des Stockteils verbundene Gewichtszunahme zum Austarieren der Gewichtsverhältnisse der beweglichen Teile des Schirms und Reibungen verwendet werden kann, so daß beim Loslassen des Läufers während des Öffnens des Schirms der Läufer stehenbleibt oder sich nur langsam bewegt, so daß der Schirm, wie vorstehend unter Bezugnahme auf die DE-A-41 06 147 beschrieben, anfänglich durch Nachaußenziehen des äußeren Dachrandes leicht teilweise geöffnet und danach der Läufer leicht gegriffen und längs des Standrohrs nach oben geschoben werden kann. Dabei sollte die zum Verschieben des Läufers erforderliche Kraft 15 kp, bei großen Schirmen mit einem Durchmesser ab 6 m vorzugsweise 8 kp, bei kleineren Schirmen entsprechend weniger, nicht überschreiten. Bisher wurde dieses Austarieren dadurch vorgenommen, daß die Länge der Stützstreben und die Lage der Anlenkpunkte der Stützstreben an den Dachstangen so gewählt wurde, daß beim Verschieben des Läufers der Schwerpunkt der Dachkonstruktion zumindest annähernd auf gleicher Höhe bleibt. Bei einer mehrere Schirmgrößen umfassenden Baureihe mußten für jede Schirmgröße entsprechend dimensionierte Teile verwendet werden. Die vorgenannte Weiterbildung der Erfindung ermöglicht über eine Verbesserung der Standsicherheit und Windstabilität hinaus ein Austarieren der Gewichte unter Beibehaltung weitgehend gleicher Bauteile für Schirme unterschiedlicher Größe.

In den meisten Fällen ist zum optimalen Austarieren der Gewichte der beweglichen Bauteile und der Reibungen die vorgenannte Maßnahme damit zu kombinieren, daß zusätzlich im unteren Bereich des beweglichen Stockteils ein geeignet bemessenes Kontergewicht angeordnet wird. Durch diese Kombination der Verlängerung des beweglichen Stockteils um eine genau bemessene Länge und Anbringung eines genau bemessenen Kontergewichts ist es möglich, eine alle Standardgrößen umfassende Bauserie mit einer minimalen Anzahl unterschiedlich dimensionierter Bauteile so auszutarieren, daß beim Loslassen des Läufers während des Öffnens des Schirms der Läufer zumindest annähernd stehenbleibt. Das Kontergewicht führt zu einer weiteren Senkung des Schwerpunkts des Gesamtschirms und trägt daher zur Windstabilität und Standsicherheit bei.

In einer bevorzugten Ausführung ist das Kontergewicht in das untere offene Ende des beweglichen Stockteils einschiebbar und in der eingeschobenen Position arretierbar.

Zwei Ausführungsbeispiele der Erfindung werden nachstehend anhand der Zeichnung näher erläutert. Dabei zeigen:
- Fig. 1: einen Schirm in geöffneter Stellung,
- Fig. 2: den in Fig. 1 dargestellten Schirm in geschlossener Stellung,
- Fig. 3: Einzelheiten des Schirmstockes mit Verriegelungsvorrichtung in größerem Maßstab schematisch,
- Fig. 4: einen zweiten Schirm in geöffneter Stellung,
- Fig. 5: den in Fig. 4 dargestellten Schirm in geschlossener Stellung,
- Fig. 6: Einzelheiten des in Fig. 4 dargestellten Schirms in größerem Maßstab schematisch,
- Fig. 7: drei unterschiedliche Längen des bewegbaren Stockteils mit darin angeordneten Kontergewichten,
- Fig. 8: einen Längsschnitt durch das untere Ende des beweglichen Stockteils und
- Fig. 9: einen Querschnitt längs der Linie IX-IX mit eingesetztem Spannstift.

Der in den Fig. 1 und 4 gezeigte Schirm weist ein Standrohr 1, in dem ein Stockteil 2 teleskopartig verschiebbar gelagert ist. Der Stockteil 2 ist mit einer Krone 3 versehen, an der die Dachstangen 5 angelenkt sind. Ein Läufer 4 ist längs des starren Standrohres 1 verschiebbar gelagert. Zwischen dem Läufer 4 und den Dachstangen 5 befinden sich beidseitig angelenkte Stützstreben. Die Anlenkpunkte an den Dachstangen sind mit 7 bezeichnet.

Weiterhin sind Hilfsstreben 8 vorhanden, und zwar rundrum in gleichmäßiger Verteilung, zumindest jedoch zwei in gegenüberliegender Anordnung. Die Hilfsstreben 8 sind einerseits bei 9 am Schirmstock 1 und andererseits bei 10 an den Dachstangen 5 angelenkt.

Der Läufer 4 ist mit einem zum unteren Stockende verlaufenden rohrförmigen Ansatz 4a versehen, der zur Erleichterung der Handhabung für die Verschiebung des Läufers 4 dient. An dem rohrförmigen Ansatz 4a befindet sich ein Spannhebelverschluß 12. Dieser arbeitet mit einem Widerlager 11 zusammen, das sich am unteren Ende eines starren Haltearms 13 befindet, der fest an der Krone 3 bei 15 angebracht ist. Mit 14 ist das Schirmdach bzw. der Schirmbezug bezeichnet.

Beim Schließen bzw. Öffnen des Schirms bewegen sich Krone 3 und Läufer 4 zwangsläufig aufeinander zu bzw. entfernen sich voneinander. Die zwangsläufige Gegenläufigkeit von Krone 3 und Läufer 4 wird infolge der Gestellkonstruktion und der hier diametral angeordneten Hilfsstreben 8 erzeugt, die bei 9 fest an dem Standrohr 1 angelenkt sind und bei 10 an den Dachstangen angreifen. Beim Schließen wird der Läufer 4 mit dem Rohransatz 4a nach unten gezogen, worauf die Hilfsstreben 8 die Stützstreben 6 bis in Richtung zum Schirmstock bewegen. Dadurch wird das Stockteil 2 mit der Krone 3 nach oben verschoben, was ein Anlegen der Dachstangen an das Standrohr 1 zur Folge hat. Der Läufer 4 mit dem als Handhabe dienenden Rohransatz 4a wird bei geschlossenem Schirm mit zunächst bis zur fast vollständigen Öffnung des Schirms unter sehr geringem Kraftaufwand nach oben geschoben. Sobald und wenn beim Hochschieben des Läufers 4, 4a eine erste Handwiderstandsveränderung wahrnehmbar ist (Beginn der eigentlichen Dachspannungsphase), läßt sich der umlenkbare Spannfederbügel 16 des Spannhebelverschlusses 12 in das Widerlager 11 einklinken, und zwar mittels des Spannhebels 17. Damit ist zunächst die Tendenz des Läufers 4, 4a, nach dem Loslassen seines nach unten verlängerten, als Handhabe dienenden Ansatzes 4a wieder nach unten zu fahren, gestoppt. Danach wird der Handhebel 17 des Spannhebelverschlusses 12 unter Überwindung eines Druckpunkt nach unten umgelegt, was von Hand, z. B. mittels des Handballens, durchgeführt werden kann. Mit diesem Umlenkvorgang des Spannhebels 17 läßt sich diejenige Kraft erzeugen, die erforderlich ist, den restlichen Hebeweg des Läufers 4 und den damit verbundenen mechanischen Widerstand zu überwinden, der sich beim Spannen des Schirmdaches aufbaut.

Die Länge des Haltearms 13 ist so zu wählen, daß bei manuellem Heben des Läufers 4, 4a der Spannbügel 16 des Spannhebelverschlusses 12 mindestens annähernd in diejenige räumliche Position gelangt, in der der Spannbügel 16 sich mühelos in das Widerlager 11 am unteren Ende des Haltearms 13 einklinken läßt, bevor sich beim weiteren Heben des Läufers ein höherer mechanischer Widerstand einstellt als derjenige während des reinen Hebevorganges des Läufers 4, 4a.

Der Läufer 4 weist eine Bohrung 18 bzw. einen offenen Längsschlitz auf, durch die der Haltearm 13 hindurchgeführt ist, so daß dieser gegenüber dem Verschieben des Läufers 4 praktisch reibungsfrei gleiten kann.

Anstelle der beschriebenen Ausführung ist es auch möglich, den Haltearm für das Widerlager am verschiebbaren Stockteil 2 oberhalb des Standrohres 1 oder auch innerhalb des Standrohres 1 zu befestigen. Im letzteren Fall ist die Verschieblichkeit des Stockteils 2 bzw. des Läufers 4 dadurch gewährt, daß der Stockteil 2 bzw. der Läufer 4, 4a eine vertikale Langlochaussparung mit entsprechender Länge in dessen Außenwandung aufweist, durch die der Haltearm für das Widerlager 11 greift. Dabei kann das Widerlager 11 mit dem Haltearm auch zu einem das Widerlager bildenden Teil verschmelzen.

Bei dem in den Zeichnungsfiguren dargestellten Ausführungsbeispiel ist zur Führung des Haltearms 13 oberhalb des Läufers 4, 4a ein am Standrohr 1 angeordnetes weiteres Führungsteil 19 mit einer Bohrung 20 oder einem offenen Längsschlitz vorgesehen, in dem der Haltearm 13 praktisch reibungsfrei gleiten kann.

Das in den Fig. 4 bis 6 gezeigte zweite Ausführungsbeispiel betrifft einen größeren Schirm zum Beispiel mit einem Durchmesser von 5 m, der eine zweite Verriegelungsvorrichtung 21, wie sie aus der DE-A-41 06 147 bekannt ist, aufweist. Diese ist am Läufer 4, 4a an einer Stelle angeordnet, die diametral der ersten Verriegelungsvorrichtung 12 gegenüberliegt. Wie erstere ist sie als Spannhebelverschluß ausgebildet, der mit einem Widerlager 11 zusammenarbeitet. Das Widerlager 11 befindet sich am unteren Ende eines zweiten starren Haltearms 22, der oberhalb des Verschiebeweges des Läufers 4 fest am Standrohr 1, z. B. am Führungsteil 19, angebracht ist.

Zum Öffnen dieses Schirms wird zunächst wieder der Läufer 4 mit dem als Handhabe dienenden Rohransatz 4a bis zur weitgehenden Öffnung des Schirms unter geringem manuellem Kraftaufwand nach oben geschoben. Sobald dabei die erste Handwiderstandsveränderung wahrnehmbar ist (Beginn der Dachspannphase), läßt sich der umlegbare Spannfederbügel 16 der zweiten Verriegelungsvorrichtung 21 in das Widerlager 11 einklinken, und zwar mittels des Handhebels 17. Danach wird der Handhebel 17 der zweiten Verriegelungsvorrichtung 21 unter Überwindung eines Druckpunktes nach unten umgelegt, wodurch bereits in dieser ersten Spannstufe eine erhebliche Vorspannung des Schirmdaches erzeugt wird und bei der auf der gegenüberliegenden Seite des Läufers 4, 4a angeordneten Verriegelungsvorrichtung 12 der Spannfederbügel 16 mittels des Handhebels 17 in das Widerlager 11 eingelegt werden kann. Der Handhebel der Verriegelungsvorrichtung 12 kann unter Überwindung eines Druckpunktes manuell nach unten umgelegt werden, wodurch die Krone 3 über den starren Haltearm 13 nach unten gezogen wird. Obwohl dieser Verschiebeweg der Krone 3 nur wenige Zentimeter beträgt, führt er bei der durch die erste Spannstufe örtlich fixierten Position der Stützstreben 6 und der Hilfsstreben 8 zu einer weiteren Wölbung des Schirmdaches, die eine Erhöhung der gesamten Dachspannung bewirkt. Mit dieser zweiten Spannstufe wird schließlich ein statisches Dachspannungspotential erzeugt, das bisher mit keiner anderen, insbesondere antriebslosen Schirmkonstruktion direkt oder indirekt erreichbar war.

Zur Führung des zweiten Haltearms 22 weist der Läufer 4 eine Bohrung 23 bzw. einen offenen Längsschlitz auf, der ein freies Gleiten des Haltearms 22 gegenüber dem Verschieben des Läufers 4 zuläßt.

Um eine möglichst niedrige Schwerpunktslage des Gesamtschirms gegenüber dem Standflächenniveau und somit eine besonders gute Kippsicherheit und Säulenknickfestigkeit zu erreichen, werden die Gewichtsverhältnisse der beweglichen Schirmteile und die Reibungen durch eine geeignete Bemessung der Länge des beweglichen Stockteils 2 und Einführung eines Kontergewichts 24 in das untere, offene Ende des Stockteils 2, wie in Fig. 7 anhand von drei Beispielen gezeigt ist, so austariert, daß beim Loslassen des Läufers 4 während des Öffnens des Schirms der Läufer 4 zumindest annähernd stehenbleibt. Die Verlängerung des Stockteils 2 bei größeren Schirmdurchmessern geht mit einer Vergrößerung der Schirmhöhe Hand in Hand. Sie ist lediglich beschränkt durch das Anstoßen des unteren Endes des Stockteils 2 bei geöffnetem Schirm gegen eine (in der Zeichnung nicht dargestellte) im unteren Bereich des Standrohrs 1 vorgesehene innere Verstärkung.

Wie aus Fig. 8 hervorgeht, ist das Kontergewicht 24 in das untere offene Ende des beweglichen Stockteils 2 einschiebbar, wobei das untere Ende dann durch einen Kunststoff-Gleiter 25 verschlossen wird. Der ringförmige Kunststoff-Gleiter 25 steht am unteren Ende des Stockteils 2 radial vor und liegt mit seiner Außenwand gegen die Innenprofilierung des Standrohrs 1 an. Mit einem Ansatz 26 erstreckt sich der Kunststoff-Gleiter 25 in das untere Ende des Stockteils 2 hinein und ist dort mittels radialer Schrauben 27 am Stockteil 2 befestigt.

Das Kontergewicht 24 ist über dem Ansatz 26 angeordnet und weist eine mit zwei gegenüberliegenden Öffnungen 28 im Stockteil 2 fluchtende radiale Durchgangsbohrung 29 auf.

Wie in der Querschnittsdarstellung gemäß Fig. 9 gezeigt ist, wird das Kontergewicht 24 durch einen sich durch die Öffnungen 28 und die Durchgangsbohrung 29 erstreckenden Spannstift 30 festgelegt.

### Bezugszeichenliste

- 1: Standrohr
- 2: Stockteil
- 3: Krone
- 4: Läufer
- 4a: Ansatz
- 5: Dachstangen
- 6: Stützstreben
- 7: Anlenkpunkte
- 8: Hilfsstreben
- 9: Anlenkpunkt
- 10: Anlenkpunkt
- 11: Widerlager
- 12: Spannhebelverschluß
- 13: Haltearm
- 14: Schirmdach
- 15: Befestigungsstelle des Haltearms 13 an der Krone
- 16: Spannfederbügel
- 17: Spannhebel
- 18: Bohrung
- 19: Führungsteil
- 20: Bohrung
- 21: Verriegelungsvorrichtung
- 22: Haltearm
- 23: Bohrung
- 24: Kontergewicht
- 25: Kunststoff-Gleiter
- 26: Ansatz
- 27: Schraube
- 28: Öffnung
- 29: Durchgangsbohrung
- 30: Spannstift

## Patentansprüche

1. Schirm, insbesondere Standschirm, Sonnenschirm, Gartenschirm und dergleichen, mit einem Gestell, einer Dachkonstruktion und einem Schirmdach (14), bei dem die Dachstangen (5) an einem zu dem Standrohr (1) teleskopartig verschiebbaren, eine Krone (3) tragenden Stockteil (2) angelenkt sind und längs des Standrohres ein Läufer (4) verschiebbar ist, an dem an den Dachstangen angelenkte Stützstreben (6) gelenkig angreifen, wobei Krone und Läufer sich beim Öffnen und Schließen des Schirms gegenläufig bewegen und mindestens einer oberhalb des Läufers zwischen Standrohr (1) und einer Dachstange (5) gelenkig angeordneten Hilfsstrebe (8), wobei der Läufer mit einer Verriegelungsvorrichtung (12, 21) versehen ist, mit der dieser in seiner oberen Lage arretierbar sowie das Schirmdach spannbar ist, **dadurch gekennzeichnet**, daß die Verriegelungsvorrichtung (12, 21) mit einer an der Krone (3) oder dem verschiebbaren Stockteil (2) angeordneten Halteeinrichtung zusammenwirkt.

2. Schirm nach Anspruch 1, **dadurch gekennzeichnet**, daß die Halteeinrichtung einen an der Krone (3) oder dem verschiebbaren Stockteil (2) befestigten Haltearm (13) aufweist.

3. Schirm nach Anspruch 1 oder 2, **dadurch gekennzeichnet**, daß die Verriegelungsvorrichtung (12) ein Spannhebelverschluß ist und daß der Spannhebelverschluß ein an der Halteeinrichtung angeordnetes Widerlager (11) und ein mit dem Widerlager (11) zusammengreifendes Spannelement (16, 17) aufweist.

4. Schirm nach einem der Ansprüche 1 bis 3, **dadurch gekennzeichnet**, daß der Läufer (4) mit einem als Rohr ausgebildeten und entgegengesetzt zum Schirmdach verlaufenden Ansatz (4a) versehen ist, an dem das Spannelement (16, 17) des Spannhebelverschlusses angebracht ist.

5. Schirm nach einem der Ansprüche 2 bis 4, **dadurch gekennzeichnet**, daß der Läufer (4) eine Bohrung (18), einen offenen Schlitz oder dergleichen aufweist, durch den der Haltearm (13) hindurchgeführt ist.

6. Schirm nach einem der Ansprüche 2 bis 5, **dadurch gekennzeichnet**, daß der Haltearm (13) in seiner Länge feinjustierbar ist.

7. Schirm nach einem der Ansprüche 1 bis 6, **gekennzeichnet durch** eine zweite Verriegelungsvorrichtung (21), die mit einer zweiten, am Standrohr (1) angeordneten Halteeinrichtung (22) zusammenwirkt.

8. Schirm nach einem der Ansprüche 1 bis 7, **dadurch gekennzeichnet**, daß durch Verlängerung des unteren Endes des beweglichen Stockteils (2) die Gewichtsverhältnisse der beweglichen Teile des Schirmes und Reibungen so austariert sind, daß beim Loslassen des Läufers (4) während des Öffnens des Schirms der Läufer (4) stehenbleibt oder sich mit einer langsamen Geschwindigkeit bewegt.

9. Schirm nach Anspruch 1 bis 8, **dadurch gekennzeichnet**, daß durch ein im unteren Bereich des beweglichen Stockteils (2) angeordnetes Kontergewicht (24) die Gewichtsverhältnisse der beweglichen Teile des Schirms und Reibungen so austariert sind, daß beim Los lassen des Läufers (4) während des Öffnens des Schirms der Läufer (4) stehenbleibt oder sich mit einer langsamen Geschwindigkeit bewegt.

10. Schirm nach Anspruch 9, **dadurch gekennzeichnet**, daß das Kontergewicht in das untere offene Ende des beweglichen Stockteils einschiebbar und in der eingeschobenen Position arretierbar ist.

## Claims

1. Umbrella, particularly a standing umbrella, sunshade, garden umbrella or similar, with a frame, a roof structure and a canopy (14) where the roof rods (5) are linked to a pole element (2) bearing a cap (3) and moveable in a telescopic manner relative to the vertical pipe (1) and a slide (4) on which stretchers (6) linked to the roof rods (5) act flexibly, is moveable along the vertical pipe, the cap and the slide moving in opposite directions during opening and closing of the umbrella, and with at least one additional stretcher arranged flexibly above the slide between the umbrella pipe and a roof rod (5), the slide being fitted with a locking device (12,21) with which it can be locked in its upper position and the canopy can be tensioned, **characterised in that** the looking device (12, 21) works in conjunction with a retaining device located on the cap (3) or moveable pole element (2).

2. Umbrella as per Claim 1, **characterised in that** the retaining device has a retaining arm (13) fixed to the cap (3) or the moveable pole element (2).

3. Umbrella as per Claim 1 or 2, **characterised in that** the locking device (12) is a tension lever lock and that the tension lever lock has an abutment (11) located on the retaining device and a tension element (16, 17) which interlocks with the abutment (11).

4. Umbrella as per one of the Claims 1 to 3, **characterised in that** the slide (4), is fitted with an extension (4a), designed in the form of a tube pointing away from the canopy, to which the tension element (16, 17) of the tension lever lock is attached.

5. Umbrella as per one of the Claims 2 to 4, **characterised in that** the slide (4) has a drilled hole (18), an open slot or similar, through which the retaining arm (13) is passed.

6. Umbrella as per one of the Claims 2 to 5, **characterised in that** the length of the retaining arm (13) is finely adjustable.

7. Umbrella as per one of the Claims 1 to 6, **characterised by** a second locking device (21), which works in conjunction with a second retaining device (22) located on the vertical pipe (1).

8. Umbrella as per one of the Claims 1 to 7, **characterised in that** the friction and the weight ratios of the moveable components of the umbrella are counterbalanced by lengthening of the lower end of the moveable pole element (2) in such a way that the slide (4) comes to a halt or only moves slowly if released while opening the umbrella.

9. Umbrella as per Claims 1 to 8, **characterised in that** the friction and the weight ratios of the moveable components of the umbrella are counterbalanced by a counterweight (24) located in the lower region of the moveable pole element (2) in such a way that the slide (4) comes to a halt or only moves slowly if released while opening the umbrella.

10. Umbrella as per Claim 9, **characterised in that** the counterweight can be pushed into the lower, open end of the moveable pole element and locked in this inserted position.

## Revendications

1. Auvent, notamment auvent sur pied, protection solaire, auvent de jardin, et similaire, comprenant un châssis, une construction de toiture, et un toit d'auvent (14), dans lequel les barres de toiture (5) sont articulées sur une partie formant mât (2), susceptible de se déplacer de manière télescopique sur le tube vertical (1) et portant une couronne (3), et le long du tube vertical est susceptible de coulisser un coulisseau (4) sur lequel sont articulées des entretoises de soutien (6) articulées sur les barres de toiture. dans lequel la couronne et le coulisseau se déplacent en sens contraire lors de l'ouverture et de la fermeture de l'auvent, et comprenant au moins une entretoise auxiliaire (8) agencée au-dessus du coulisseau entre le tube vertical (1) et une barre de toiture (5), le coulisseau étant pourvu d'un dispositif de verrouillage (12, 21), au moyen duquel celui-ci peut être arrêté dans sa position supérieure, et le toit d'auvent peut-être étendu, caractérisé en ce que le dispositif de verrouillage (12, 21) coopère avec un dispositif de maintien agencé sur la couronne (3) ou sur la partie formant mât mobile (2).

2. Auvent selon la revendication 1, caractérisé en ce que le dispositif de maintien comprend un bras de maintien (13) fixé sur la couronne (3) ou sur la partie formant mât mobile (2).

3. Auvent selon l'une ou l'autre des revendications 1 et 2, caractérisé en ce que le dispositif de verrouillage (12) est un dispositif de fermeture à levier de serrage, et en ce que le dispositif de fermeture à levier de serrage comprend un contre-appui (11) agencé sur le dispositif de maintien et un élément de serrage (16, 17) qui coopère avec le contreappui (11).

4. Auvent selon l'une des revendications 1 à 3, caractérisé en ce que le coulisseau (4) est pourvu d'un talon (4a) réalisé sous forme de tube et s'étendant en sens opposé par rapport au toit d'auvent, sur lequel l'élément de serrage (16, 17) du dispositif de fermeture à levier de serrage est monté.

5. Auvent selon l'une des revendications 2 à 4, caractérisé en ce que le coulisseau (4) présente un perçage (18), une fente ouverte, ou similaire, à travers lequel est passé le bras de maintien (13).

6. Auvent selon l'une des revendications 2 à 5, caractérisé en ce que le bras de maintien (13) est susceptible d'être réglé de manière fine dans sa longueur.

7. Auvent selon l'une des revendications 1 à 6, caractérisé par un deuxième dispositif de verrouillage (21), qui coopère avec un deuxième dispositif de maintien (22) agencé sur le tube vertical (1).

8. Auvent selon l'une des revendications 1 à 7, caractérisé en ce que par prolongement de l'extrémité inférieure de la partie mobile en forme de mât (2) les rapports de poids des parties mobiles de l'auvent et les frictions sont ainsi compensés qu'en relâchant le coulisseau (4) pendant l'ouverture de l'auvent, le coulisseau (4) reste immobile ou bien se déplace avec une vitesse lente.

9. Auvent selon l'une des revendications 1 à 8, caractérisé en ce qu'à l'aide d'un contrepoids (24) agencé dans la région inférieure de la partie mobile en forme de mât (2) les rapports de poids des parties mobiles de l'auvent et les frictions sont ainsi compensés qu'en relâchant le coulisseau (4) pendant l'ouverture de l'auvent, le coulisseau (4) reste immobile ou bien se déplace avec une vitesse lente.

10. Auvent selon la revendication 9, caractérisé en ce que le contrepoids est susceptible de pénétrer par coulissement dans l'extrémité inférieure ouverte de la partie mobile en forme de mât, et en ce qu'il est susceptible d'être arrêté dans la position introduite.
